# EUROPÄISCHE PATENTSCHRIFT

(11) **EP 0 186 208 B1**
(45) Veröffentlichungstag und Bekanntmachung des Hinweises auf die Patenterteilung: **23.05.1990**
(21) Anmeldenummer: 85116597.7
(22) Anmeldetag: 27.12.1985
(51) Int. Cl.: C11D 17/04, A47L 13/17

(54) **Nicht-trocknendes Reinigungstuch**
Non-drying cleaning pad
Tampon de nettoyage ne séchant pas

(30) Priorität: 27.12.1984 DE 3447499
(43) Veröffentlichungstag der Anmeldung: 02.07.1986
(73) Patentinhaber: PWA Waldhof GmbH, D-68305 Mannheim (DE)
(72) Erfinder: Schwartzkopff, Ursula, Dr., D-8752 Klein-Ostheim (DE); Ohl, Kurt, D-6842 Bürstadt (DE); Heilemann, Thomas, D-6710 Frankenthal (DE); Brecht, Gerd, Dr., Frankfurt-Niedererlenbach (DE)
(74) Vertreter: Meyer-Roedern, Giso (DE)

(56) Entgegenhaltungen:
- CH-A- 410 290
- DE-B- 1 106 034
- FR-A- 2 214 485
- US-A- 3 725 288
- CHEMICAL ABSTRACTS, Band 97, Nr. 18, November 1982, Seite 105, Zusammenfassung Nr. 146587w, Columbus, Ohio, US
- CHEMICAL ABSTRACTS, Band 97, Nr. 18, November 1982, Seite 103, Zusammenfassung Nr. 146570k, Columbus, Ohio, US
- CHEMICAL ABSTRACTS, Band 93, Nr. 20, November 1980, Seite 98, Zusammenfassung Nr. 188134u, Columbus Ohio, US

## Beschreibung

Die Erfindung betrifft ein nicht-trocknendes Reinigungstuch nach dem Oberbegriff des Patentanspruchs 1.

Ein derartiges Reinigungstuch ist aus der JP-A-82 125 726 (Chemical Abstracts Band 97, Nr. 18, Seite 105, Zusammenfassung Nr. 146 587 w) bekannt.

Feuchtreinigungstücher werden für die verschiedensten Zwecke, insbesondere für die Hygiene und Körperpflege, aber auch für die industrielle Verwendung benötigt.

Aus der DE-OS 28 00 132 ist ein Hautreinigungsartikel bekannt, bei dem ein Vlies mit lipophilen Reinigungsemollientia einer bestimmten Viskosität durchsetzt ist. Hierbei sind insbesondere folgende Reinigungsemollientia angesprochen: paraffinische Kohlenwasserstoffe (mit gerader oder verzweigter Kette, gesättigt oder ungesättigt) mit Kettenlängen von 16 bis 60 C-Atomen, wie Mineralöl (C,₆ bis C₂₀), Vaseline (C₁₆ bis C₃₂), Paraffinwachse (C₂, bis C₄ₒ), und mikrokristalline Wachse (C₃₅ bis C₆ₒ); Alkylester, die von Monocarbonfettsäuren mit 12 bis 28 C-Atomen und kurzkettigen (C₂ bis Cₛ) einwertigen Alkoholen abgeleitet, sind, wie Isopropyllaurat, Isopropylmyristat, Isopropylpalmitat, Aethylhexylpalmitat; Alkylester von Fettalkoholen (C,₂ bis C₂₈) und kurzkettigen Säuren, wie Milchsäure, z.B. Lauryllactat, Cetyllactat; Fettsäuren, Fettalkohole und Fettalkoholäther mit 12 bis 28 C-Atomen in der Fettkette, wie Stearinsäure, Cetylalkohol, äthoxylierte und propoxylierte Fettalkohole; Glyceride, Acetoglyceride und äthoxylierte Glyceride von C,₂ bis C₂₈ Fettsäuren, andere Fettester von Polyhydroxylalkoholen; Lanolin und seine Derivate; Polysiloxane mit einer Viskosität bei 25° von 5 bis etwa 2000 Centistoke und der Formel (R₁R₂SiO₂)ₙ, in der R ein C, bis C₄-Alkyl oder Phenyl ist.

Diese Reinigungstücher haben neben der aufwendigen und teuren Herstellung insbesondere den Nachteil, daß sie sich für den Benutzer "fettig anfühlen" und somit häufig psychologisch abgelehnt werden.

Ein ähnliches Papier ist ferner aus der DE-OS 20 10 495 bekannt. Hier wird als Tränkungsmittel ein nicht-flüchtiges und nicht-trochnendes Öl und ein Antioxydationsmittel für dieses Öl verwendet. Als Beispiel für derartige Öl ist in dieser Druckschrift Olivenöl angegeben. Die obengenannten Nachteile sind auch hier anzutreffen.

Auch ist bekannt, die Nachteile im Zusammenhang mit derartig "fetten" Tüchern dadurch zu vermeiden, daß man auf nicht-fettig-wirkende Tränkstoffe zurückgreift. Die hierzu bisher bekannten Tränkstoffe verflüchtigen sich jedoch mit der Zeit, so daß, beispielsweise in der DE-OS 28 17 604 beschrieben, die betreffenden Tücher in einem geschlossenen Behälter verwahrt und so vor dem Austrocknen geschützt werden müssen.

Ferner ist es bekannt, Reinigungstücher mit verschiedenen Wirkstoffen zu präparieren, die erst in Verbindung mit einer Flüssigkeit aktiv werden. In diesem Zusammenhang sei auf die DE-PS 26 11 880, die DE-OS 26 25 176 und die DE-OS 23 12 923 verwiesen. Diese Tücher haben den Nachteil, daß zur Aktivierung der in ihnen enthaltenen Wirkstoffe auf dem zu reinigenden Körper oder Gegenstand eine gewisse Mindestfeuchtigkeit vorhanden sein muß.

Eine gänzlich andere Lösung ist in der DE-OS 29 12 972 beschrieben. Diese Druckschrift betrifft eine Vorrichtung zur Abgabe einer Behandlungsflüssigkeit auf Zellstofftücher, insbesondere zum Besprühen von Toiletten- oder Reinigungstüchern. Hier wird ein Tuch durch eine spezielle Vorrichtung kurz vor seiner Benützung besprüht (angefeuchtet). Diese Lösung beinhaltet den Nachteil, daß zur Reinigung stets eine entsprechende Vorrichtung vorhanden sein muß.

Der Erfindung liegt die Aufgabe zugrunde, ein nicht-trocknendes Reinigungstuch zu schaffen, das unter Vermeidung der Unzulänglichkeiten der bekannten Tücher sich hautfreundlich, d.h. nicht "fettig" anfühlt.

Diese Aufgabe wird erfindungsgemäß bei dem nicht-trocknenden Reinigungstuch durch den kennzeichnenden Teil des Anspruchs 1 gelöst.

Bei dem erfindungsgemäßen Reinigungstuch handelt es sich um eine mit einer speziellen Lotion beschichtete Papierbahn auf Zellstoff- bzw. Holzstoffbasis, einem textilen Tuch oder einem Tuch aus einem anderen Material, das im fertig konfektionierten Zustand entweder als Rollenprodukt oder als Einzeltuch vorliegen kann. Das Reinigungstuch kann in den verschiedensten Bereichen eingesetzt werden. Als besonders vorteilhaft erweist es sich.
-al Kosmetiktuch zur Reinigung des Gesichtes
-als Abschminktuch
-als veredeltes Toilettenpapier mit verbessertem Reinigungs- und Pflegeeffekt für die gesunde und angegriffene Schleimhaut
-als Reinigungstuch für unterwegs
-zu weiteren Verwendungszwecken in der Körperpflege
-zu Reinigungszwecken in Industrie- und Handwerk, insbesondere zur Reinigung von verölten Maschinenteilen.

Als Trägermaterial wird vorzugsweise ein- oder mehrlagiges, ungeprägtes oder geprägtes Papier verwendet. Die einzelnen Bahnen können miteinander verklebt oder nicht verklebt sein. Als zweckmäßig hat sich ein Flächengewichtsbereich von 15 bis 75 g/m² erwiesen. Bei speziellen Anwendungsfällen können jedoch auch schwerere oder leichtere Papiere sinnvoll sein. Es ist sinnvoll, daß das Trägermaterial naßverfestigt ist, wobei die üblichen gesundheitlich unbedenklichen Naßfestmittel wie z.B.:
-Harnstoff-Formaldehydharze
-Melamin-Formaldehydharze
-vernetzte kationische Polyalkylenamine verwendet werden.

Die Emulsion kann mit jedem beliebigen geeigneten Walzen- bzw. Sprühauftragsverfahren oder in einem Imprägnierverfahren auf das Trägermaterial aufgebracht werden. Die Zusammensetzung der Lotion ist so bemessen, daß während des Zeitraums der Verwendung beim Verbraucher das Produkt bei den normalerweise im Jahresmittel herrschenden Luftfeuchtigkeiten seine Eigenschaft weitgehende beibehält, so daß eine wasserdampfdichte, wiederverschließbare Verpakkung entfallen kann.

Die Lotion besteht aus Wasser als Grundmaterial, um die Konsistenz der Lotion dem Auftragsverfahren anzupassen und/oder den Feuchtigkeitsgehalt des Produktes zu steuern.

An Bestandteilen der Lotion bieten sich an:
a) Feuchtigkeitsregulatoren z.B.
   -Polyäthylenglykol, Molekulargewicht 200-600
   -Glycerin
   -Sorbitol.
b) Feinteilige anorganische und/oder organische dispergierbare Feststoffe, z.B. Talkum, Kaolin, Magnesium-Aluminiumsilikate, Bolus alba, Stearinsäure und deren Mg-, Al-, Zn-Salze, nicht filmbildende Kunststoffdispersionen, Polyäthylenglykol Mg>600, Stearate.
c) Tenside z.B.
   -fettsaure Salze (C₁₂―C₁₈) von Na, K und Alkanolaminen, z.B. Triäthanolamin
   -Salze von Fettalkohol (C₁₂―C₁₈)-Sulfaten
   -Salze von Fettalkoholäthersulfaten
   -Salze von Fettsäure-Proteinhydrolysat
   -Natriumlauryläthersulfat
   -Dinatriumsalz des Sulfobernsteinsäurepolyoxyäthylenlaurylesters
   ―Fettsäure-Proteinkondensat.
d) Hautfeuchtigkeitsregulatoren z.B.
   -wasserlösliche Oligoproteine
   -freie Aminosäure wie Glutaminsäuren, Arginin, Histidin
   -Kollagen-Hydrolysate
   -Reaktionsprodukte von D-Glucose
   -Milchsäure, Hydroxybernsteinsäure, Polyhydroxycarbonsäuren
e) Konservierungsmittel zur Vermeidung von mirkobiellen Wachstum auf dem Produkt, z.B.
   -Ester und Na-Salze der p-Hydroxybenzoesäure
   -2-Phenoxy-äthanol
   -Benzoesäure und deren Salze
   -Sorbinsäure und deren Ester
   -Dehydracetsäure und deren Salze
   -6-Acetoxy-2,4-dimethyl-m-dioxan
   -2-Brom-2-nitro-propandiol-1,3 und ähnliche lt. Kosmetikverordnung.
f) pH-Einstellung z.B.
   -Citronensäure
   -Weinsäure
   -Sorbinsäure
   -Benzoesäure
   -Salicylsäure
   -Milchsäure
   -Fettsäuren
   -Natriumlactat
g) Rückfettungsmittel Fettstoffe, wie z.B.
   -Isopropylester von Fettsäuren
   -flüssige Triglyceride
   -flüssige isomere Fettalkohole
   -Laurinsäurehexylester
   -Myristyllactat
h) Hauptflegemittel z.B.
   -Sorbitanfettsäureester und oxyäthylierte Homologe
   -Verbindungen des Glycerins
   -Ester von oxyäthylierten Fettalkoholen
   -Fettsäurealkanolamide
   -oxäthylierte Fettalkohole
   -oxäthylierte Wollfettalkohole
   -Glycerinmonostearat
   -Stearinsäure
   -Cetylstearylalkohol
   -Vaseline
   -Lanolin
i) Antibakterielle Stoffe zur Eindämmung unerwünschter und übermäßiger Keimbesiedlung auf der Haut, z.B.
   -Bis-(p-chlor-phenyl)-diguanidohexandiacetat
   -Bis-(p-chlor-phenyl)-digluconat
   -Imidazoliniumsalze
   -quartäre Ammoniumverbindungen
   -Natriumsalze von Fettalkohollactaten
   -Betaine
k) Adstringierende, heilungsfördernde Stoffe z.B.
   -Kamille
   -Hamamelis
   -Aluminiumhydroxidchlorid
   -Propionsäuretriglycerid
   -Borsäure
   -Allantoin-aluminiumhydroxidchlorid bzw.
   -lactat
I) Tenside zur Verbesserung der Reinigungswirkung z.B.
   -Oleyloleat
   -Cetylstearylalkohol
   -Stearinsäureäthanolamid
   -Natriumlauryläthersulfat
   -Dinatriumsalz des Sulfobernsteinsäurepolyoxyäthylenlaurylesters
   -Fettsäuretaurid, -sarkosid
m) natürliche und künstliche Duftstoffe üblicher Art
n) Emulgatoren, wie in der Kosmetikherstellung üblich z.B.
   -oxäthylierte Fettalkohole und deren Phosphorsäureester
o) Hydrotrope Lösungsvermittler für Fettstoffe z.B.
   -Polyalkoholäther
   -oxäthylierte Fettalkohole

Sämtliche bisher genannten Stoffe können in der Emulsion in freier oder mikroverkapselten Form vorliegen, wobei die Mikrokapseln mit undurchlässiger, unter Druck zerstörbarer, oder semipermeabler Wandung versehen sein können.

Beispiele für erfindungsgemäß geeignete Feuchtigkeitsregulatoren sind Polyalkylenglykole, Glyzerin, Sorbit und andere mehrwertige Alkohole, wie Butantriol, Trimethylolpropan, oder Trimethyolethan.

Beispiele für geeignete Polyalkylenglykole sind Polyethylenglykol und Polypropylenglykol. Polyethylenglykol ist besonders bevorzugt.

Das Polyethylenglykol besitzt vorzugsweise ein mittleres Molekulargewicht von etwa 200 bis etwa 600. Dies bedeutet, daß die Hauptbestandteile aus Trimeren bis Dekameren bestehen. Auch die Polypropylenglykole besitzen vorzugsweise ein ähnliches mittleres Molekulargewicht, wobei aufgrund des niedrigeren Molekulargewichts des Gundbausteins Propylenglykol der Oligomerisationsgrad dann entsprechend niedriger liegt.

Erfindungsgemäß ist ein flächiges Trägermaterial mit einer Emulsion beschichtet und/oder imprägniert, die mindestens einen der vorgenannten Feuchtigkeitsregulatoren enthält. Die Emulsion enthält eine gewisse Wassermenge. Diese Wassermenge wird vorzugsweise so gewählt, daß sie mit dem Wasserhaltevermögen des Feuchtigkeitsregulators unter den entsprechenden Klimabedingungen übereinstimmt. Ist die Wassermenge geringer, so nimmt das fertige Reinigungstuch später aus der Luft zusätzlich Wasser bis zum Erreichen des Gleichgewichts auf. Ist die verwendete Wassermenge größer, so gibt das fertige Reinigungstuch allmählich Feuchtigkeit bis zum Erreichen des Gleichgewichtszustandes ab. Dies ist zu berücksichtigen, wenn man Rezepturen anwendet, die normalerweise feste Feuchtigkeitsregulatoren enthalten, weil dann das Reinigungstuch nach Erreichen des Gleichgewichtszustandes keine Geschmeidigkeit verlieren kann, wodurch das Reinigungstuch unter Umständen unangenehme Gebrauchseigenschaft erhält.

Die Einsatzmöglichkeiten und die Zusammensetzung der Lotion wird nachfolgend an mehreren Beispielen erläutert: Vergleichsbeispiel 1

Einlagiges Hygienepapier, Flächengewicht von 25 bis 35 g/m² wird im Walzen- oder Sprühauftragsverfahren mit einer wasserfreien Schmelze von Polyäthylenglykol beschichtet bzw. imprägniert.

Dabei beträgt das Auftragsgewicht 10 bis 40 g/ m², vorzugsweise 22 bis 28 g/m².

### Vergleichsbeispiel 2

Das wie unter Beispiel 1 hergestellte Material wird in einem üblichen Prägewerk mit zwei Stahlwalzen oder einer Stahl- und einer Gummiwalze geprägt, so daß eine griffigere Oberfläche entsteht und die mehr oder weniger zusammenhängende Polyäthylenglykolschicht gebrochen wird.

### Beispiel 3

Ein oder mehrlagiges Hygienepapier von 25 bis 50 g/m² wird im Walzen- oder Sprühauftragsverfahren mit einer 10 bis 30 g/m², vorzugsweise 23 bis 28 g/m² ssarken Beschichtung versehen, wobei sich die Auftragsrezeptur wie folgt zusammensetzt:
30 bis 80, vorzugsweise 50 bis 75 Gew.-% Polyäthylenglykol, Molekulargewicht 800
5 bis 50, vorzugsweise 20 bis 30 Gew.-% Polyäthylenglykol. Moleculargewicht 200
5 bis 30, vorzugweise 10 bis 15 Gew.-% Mikrokapseln mit undurchlässiger unter Druck zerplatzender und/oder mit semipermeabler Hülle, enthaltend eine Mischung
   bestehend aus:
flüssigen Triglyceriden, Laurinsäurehexylester, Myristyllacat zu je gleichen Teilen, sowie ca. 5 Promille Duftstoffe beliebiger Duftnote.
2 bis 10, vorzugsweise 2 bis 4 Gew.-% Mikrokapseln mit semipermeabler Hülle, enthalten Oleyloleat.

Die Mikrokapseln werden in trockener Form in einer wasserfreie Schmelze von Polyäthylenglykol eingebracht und werden bei Temperaturen, die das Gemisch flüssig halten, mittels Sprüh-oder Walzenauftragsverfahren auf das Papier aufgebracht.

Das mit der beschriebenen Rezeptur behandelte Hygienepapier wird nach der Beschichtung entweder geschnitten und gefalzt als einzeltücher oder als Rollenprodukt konfektioniert.

### Beispiel 4

Zwei-lagiges Hygienepapier, wobei die beiden Bahnen miteinander verklebt oder nicht verklebt sein können, wird im Walzen- oder Sprüh-Auftragsverfahren mit folgender Präparation behandelt:
40 bis 70 Gew.-%, vorzugsweise 50 bis 60 Gew.- % Polyäthylenglykol MG 200
10 bis 40 Gew.-% vorzugsweise 10 bis 20 Gew.- % Magnesiumhydrosilikat
ferner Duftstoffe 0,5 bis 1 Gew.-% Natriumlauryläthersulfat.
1 bis 2 Gew.-% Larinsäurehexylester und soviel Citronensäure, daß ein pH-Wert von 3 bis 6, vorzugsweise 4, 5 bis 5 eingestellt wird.

Die Mischung wird mit so viel Wasser verdünnt, daß sie die geeignete Konsistenz für das gewählte Auftragsverfahren besitzt.

Das beschichtete Produkt wird entweder geschnitten und gefalzt als Einzeltücher oder als Rollenprodukt konfektioniert.

### Beispiel 5

Ein- oder zweilagiges Hygienepapier, wobei bei letzterem die beiden Bahnen miteinander verklebt oder nicht verklebt sein können, wird im Walzen, Sprüh- oder Imprägnierverfahren mit folgender Präparation behandelt:
40 bis 70 Gew.-%, vorzugsweise 50 bis 60 Gew.-% Glycerin
10 bis 40 Gew.-% vorzugsweise 10 bis 20 Gew.-% Aluminiumsilikat
0,1 bis 5 Gew.-%, vorzugsweise 0,2 bis 0,5 Bis-(p-chlorphenyl)diguanidohexandiacetat

Duftstoffe und ggf. pH-Einstellung mit Citronen-, Wein- oder Maleinsäure.

Das beschichtete Produkt wird entweder geschnitten und gefalzt als Einzeltücher oder als Rollenprodukt konfektioniert.

### Vergleichsbeispiel 6

Ein- oder mehrlagiges Hygienepapier von 25 bis 60 g/m² wird im Walzen- oder Sprühauftragsverfahren mit folgender Präparation behandelt:
30 bis 70 Gew.-%, vorzugsweise 50 Gew.-% Polyäthylenglykol mit einem mittleren Molekulargewicht von 200 bis 1500,
5 bis 50 Gew.-%, vorzugsweise 20 Gew.-% einer halogenfreien nicht filmbildenden Kunststoffdispersion, deren Polymerisat wasserunlöslich, aber in Wasser quellbar ist.

Das behandelte Material wird geschnitten und gefalzt als Einzeltücher oder als Rollenprodukt konfektioniert.

### Beispiel 7

30 bis 70 Gew.-%, vorzugsweise 50 Gew.-% Polyäthylenglykol mit einem mittleren Molekulargewicht von 200 bis 1500.
10 bis 50 Gew.-%, vorzugsweise 20 Gew.-% Magnesium und/oder Aluminiumsilikat
1 bis 10 Gew.-%, vorzugsweise 5 Gew.-% einer halogenfreien Kunststoff-Dispersion, deren Polymerisat in Wasser quellbar ist und eine Filmbildungstemperatur von 25°C hat.

Das behandelte Material wird geschnitten und gefalzt als Einzeltücher oder als Rollenware konfektioniert.

### Vergleichsbeispiel 8

30 bis 80 Gew.-%, vorzugsweise 50 Gew.-% Polyäthylenglykol mit einem mittleren Molekulargewicht von 200 bis 1500.
70 bis 20 Gew.-% Reinigungsstoffe, insbesondere auf alkoholischer Basis, Waschbenzin, Trichloräthylen, enzymhaltige Reinigungsmittel.

Das beschichtete Produkt wird entweder geschnitten oder gefalzt als Einzeltücher oder als Rollenprodukt konfektioniert. Dieses Ausführungsbeispiel betrifft Reinigungstücher für industrielle oder gewerbliche Zwecke.

## Patentansprüche

1. Nicht-trochnendes Reinigungstuch, bestehend aus einem flächigen Trägermaterial, auf das eine Emulsion aufgebracht ist, die Wasser und einen Feuchtigkeitsregulator enthält, dadurch gekennzeichnet, daß die Emulsion feinteilige, anorganische und/oder organische dispergierbare Feststoffe aufweist.

2. Reinigungstuch nach Anspruch 1, dadurch gekennzeichnet, daß der Feuchtigkeitsregulator aus einem Polyalkylenglykol, Glyzerin und/oder Sorbit besteht.

3. Reinigungstuch nach Anspruch 2, dadurch gekennzeichnet, daß das Polyalkylenglykol aus Polyethylenglykol besteht.

4. Reinigungstuch nach Anspruch 3, dadurch gekennzeichnet, daß das Polyethylenglykol ein Molekulargewicht von 200 bis 600 besitzt.

5. Reinigungstuch nach einem der Ansprüche 1 bis 4, dadurch gekennzeichnet, daß die Emulsion weiterhin mindestens einen zusätzlichen Bestandteil aus der Gruppe Tenside, Hautfeuchtigkeitsregulatoren, Konservierungsstoffe, Rückfettungsmittel, Hautpflegemittel, antibakterielle Stoffe, Duftstoffe und Lösungsvermittler enthält.

6. Reinigungstuch nach einem der Ansprüche 1 bis 5, dadurch gekennzeichnet, daß es sich bei dem flächigen Trägermaterial um handelsübliche Tissueware oder handelsübliches Toilettenpapier handelt.

7. Reinigungstuch nach einem der Ansprüche 1 bis 6, dadurch gekennzeichnet, daß die Emulsion eine Wassermenge enthält, die dem Wasserhaltevermögen des Feuchtigkeitsregulators unter üblichen Klimabedingungen entspricht.

8. Reinigungstuch nach einem der vorhergehenden Ansprüche, dadurch gekennzeichnet, daß die Lösung auf einen hautfreundlichen pH-Wert eingestellt ist.

9. Reinigungstuch nach Anspruch 1, gekennzeichnet durch folgende Zusammensetzung, jeweils in Gew.-%

40 bis 70% Polyethylenglykol vom Molekulargewicht etwa 200
10 bis 40% Magnesiumhydrosilikat (Talkum)
0,5 bis 1% Natriumlaurylethersulfat
1 bis 2% Laurinsäurehexylester
0,01 bis 0,5% Duftstoffe; Zitronensäure bis zum pH-Wert von 5 bis 6.
10. Reinigungstuch nach Anspruch 1, gekennzeichnet durch folgende Zusammensetzung, jeweils in Gew.-%
40 bis 70% Glyzerin
10 bis 40% Aluminiumsilikat
0,1 bis 5% Bis-(chlorphenyl)-diguanidohexan- diacetat
0,01 bis 0,2% Duftstoffe; Zitronensäure bis zum pH-Wert von 5 bis 6.

## Revendications

1. Linge de nettoyage qui ne sèche pas, consistant en un matériau formant support mince sur lequel est appliquée une émulsion qui contient de l'eau et un régulateur d'humidité, caractérisé en ce que l'émulsion présente des matières solides inorganiques et/ou organiques finement divisées pouvant être dispersées.

2. Linge de nettoyage selon la revendication 1, caractérisé en ce que le régulateur d'humidité consiste en un polyalkylèneglycol, en glycérine et/ ou en sorbitol.

3. Linge de nettoyage selon la revendication 2, caractérisé en ce que le polyalkylèneglycol consiste en polyéthylèneglycol.

4. Linge de nettoyage selon la revendication 3, caractérisé en ce que le polyéthylèneglycol possède un poids moléculaire de 200 à 600.

5. Linge de nettoyage selon l'une des revendications 1 à 4, caractérisé en ce que l'émulsion contient en outre au moins un constituant supplémentaire choisi dans le groupe des tensioactifs, des régulateurs de l'humidité de la peau, des conservateurs, des agents regraissants, des agents pour les soins de la peau, des substances antibactériennes, des parfums et des agents de solubilisation.

6. Linge de nettoyage selon l'une des revendications 1 à 5, caractérisé en ce qu'il s'agit, pour la matériau formant support mince, de tissu ouaté du commerce ou de papier hygiénique du commerce.

7. Linge de nettoyage selon l'une des revendications 1 à 6, caractérisé en ce que l'émulsion contient une quantité d'eau qui correspond à la capacité de rétention d'eau du régulateur d'humidité dans les conditions climatiques habituelles.

8. Linge de nettoyage selon l'une des revendications précédentes, caractérisé en ce que la solution est amenée à un pH compatible avec la peau.

9. Linge de nettoyage selon la revendication 1, caractérisé par la composition suivante, en % poids à chaque fois:
40 à 70% de polyéthylèneglycol de poids moléculaire d'environ 200
10 à 40% de silicate de magnésium hydraté (talc)
0,5 à 1 % de lauryléthersulfate de sodium
1 à 2% d'hexylester de l'acide laurique
0,01 à 0,5% de parfums; acide citrique jusqu'à un pH de 5 à 6.

10. Linge de nettoyage selon la revendication 1, caractérisé par la composition suivante, en % poids à chaque fois:
40 à 70% de glycérine
10 à 40% de silicate d'aluminium
0,1 à 5% de bis-(chlorophényl)-diguanidohex- anediacétate
0,01 à 0,2% de parfums; acide citrique jusqu'à un pH de 5 à 6.

## Claims

1. A non-drying cleaning cloth, comprising a flat carrier material, on to which an emulsion is applied which contains water and a moisture regulator, characterised in that the emulsion has a finely particled, inorganic and/or organic, dispersible solid matter.

2. A cleaning cloth as claimed in claim 1, characterised in that the moisture regulator comprises a polyalkylene glycol, glycerine and/or sorbitol.

3. A cleaning cloth as claimed in claim 2, characterised in that the polyalkylene glycol comprises polyethylene glycol.

4. A cleaning cloth as claimed in claim 3, characterised in that the polyethylene glycol has a molecular weight of 200 to 600.

5. A cleaning cloth as claimed in any of claims 1 to 4, characterised in that the emulsion also contains at least one additional component from the following group: surface-active agents, skin moisture regulators, preservatives, regreasing agents, skin care agents, antibacterial substances, aromatic substances and solubilizers.

6. A cleaning cloth as claimed in any of claims 1 to 5, characterised in that the flat carrier material is a commercially available tissue material or toilet paper.

7. A cleaning cloth as claimed in any of claims 1 6o 6, characterised in that the emulsion contains a quantity of water which corresponds to the water retention ability of the moisture regulator under normal climatic conditions.

8. A cleaning cloth as claimed in any of the above claims, characterised in that the solution has a pH value which is kind to skin.

9. A cleaning cloth as claimed in claim 1, characterised by the following composition in percentage by weight:
40 to 70% polyethylene glycol having a molecular weight of around 200
10 to 40% magnesium hydrosilicate (talcum)
0.5 to 1% sodium lauryl ether sulphate
1 to 2% lauric acid hexyl ester
0.01 % to 0.5% aromatic substances; citric acid up to a pH value of 5 to 6.

10. A cleaning cloth as claimed in claim 1, characterised by the following composition, in percentage by weight:
40 to 70% glycerine
10 to 40% aluminium silicate
0.1 to 5% bis-(p-chlorophenyl)-biguanide-hexane-diacetate
0.01 to 0.2% aromatic substances; citric acid up to a pH value of 5 to 6.
